# EUROPÄISCHE PATENTSCHRIFT

(11) **EP 0 347 611 B1**
(45) Veröffentlichungstag und Bekanntmachung des Hinweises auf die Patenterteilung: **25.11.1992**
(21) Anmeldenummer: 89109620.8
(22) Anmeldetag: 29.05.1989
(51) Int. Cl.: B41F 21/10

(54) **Bogengreifer an Bogenrotationsdruckmaschinen**
Gripper in sheet-fed rotary presses
Pinces dans des rotatives en feuilles

(30) Priorität: 24.06.1988 DE 3821324
(43) Veröffentlichungstag der Anmeldung: 27.12.1989
(73) Patentinhaber: Heidelberger Druckmaschinen Aktiengesellschaft, D-69019 Heidelberg (DE)
(72) Erfinder: Hiltwein, Hans-Peter, D-7522 Philippsburg 1 (DE); Becker, Willi, D-6919 Bammental (DE)
(74) Vertreter: Stoltenberg, Heinz-Herbert Baldo

(56) Entgegenhaltungen:
- GB-A- 2 192 384
- US-A- 2 092 189

## Beschreibung

Die Erfindung betrifft Bogengreifer an Bogenrotationsdruckmaschinen, welche die Gattungsmerkmale nach dem Oberbegriff des Patentanspruches 1 aufweisen.

Bogengreifer mit diesen Merkmalen sind aus der DE-B-12 36 527 und auch aus der US-A-2 092 189 bekannt. In beiden Fällen stützt sich die Greiferfeder mit dem einen Ende gegen ein festes Widerlager am Körper des Greiferfingers und mit dem anderen Ende gegen ein demontierbares Widerlager ab, welches an einem Greifergehäuse befestigt ist, so daß die Greiferfeder seitlich eingesetzt und gegebenenfalls auch wieder herausgenommen werden kann. Das feste Widerlager am Körper des Greiferfingers ist als Senke ausgebildet, in die das eine Ende der Greiferfeder eingreift und somit gegen seitliche Verschiebung gehalten ist. Das andere Widerlager besteht aus einem Gewindezapfen, der in dem Gehäuse in einem Muttergewinde einer Ausnehmung axial verschraubbar ist und der das andere Ende der Greiferfeder gegen radiale Bewegung entweder durch Eingriff (DE-B-12 36 527) oder durch Übergriff (US-A-2 092 189) sichert. Diese Ausbildung des lösbaren Widerlagers dient zum Zwecke der Erstmontage der Greiferfeder bei der Herstellung der Maschine und gegebenenfalls der Wiedermontage bei einem Bruch der Greiferfeder. Zur Regelung der Klemmkraft des Bogengreifers ist aus DE-B-12 36 527 eine die sich aus der Klemmkraft ergebende Haltekraft unterstützende Oberflächenstruktur der Greiferauflage und eventuell auch eine Verzahnung der Gegenfläche am Greiferfinger bekannt, wodurch glatte Druckträger jedoch nicht paßsicher zu halten sind. Deshalb soll nach der DE-B-12 36 527 in der Greiferauflage ein über deren Oberfläche vorstehender Stift angeordnet sein, dessen Spitze koaxial zu einer Bohrung in dem geschlossenen Greiferfinger angeordnet ist, so daß der Bogen örtlich eine Deformation erhält, die den paßsicheren Halt des Bogens im geschlossenen Bogengreifer verbessert. Der Austausch der Greiferfeder ist umständlich und auch sehr zeitaufwendig.

Der Erfindung liegt die Aufgabe zugrunde, einen Bogengreifer mit leicht auswechselbarer Greiferfeder zu gestalten um dadurch Greiferfedern leicht und zeitsparend ersetzen und die Klemmkraft zwischen dem Greiferfinger und der Greiferauflage durch den Wechsel der Federspannung einstellen sowie gegebenenfalls bei entfernten Greiferfedern die Greiferauflage leichter als bisher austauschen zu können.

Die Erfindung löst diese Aufgabe durch die Merkmale nach dem Kennzeichen des Patentanspruches 1.

Diesen Gestaltungsmerkmalen liegt der allgemeine Lösungsgedanke zugrunde, bei einem Bogengreifer den Ausbau und den Wiedereinbau von Greiferfedern zu erleichtern und zu beschleunigen, sowie dem Bogengreifer für unterschiedliche Klemmkräfte zwischen dem Greiferfinger und der Greiferauflage mehrere Greiferfedern unterschiedlicher Federkraft zuzuordnen, wobei diese Greiferfedern zum Zwecke der Änderung der Klemmkraft gegeneinander ausgetauscht werden können.

Dies ermöglicht, daß bei speziellen Bedruckstoffen, zum Beispiel bei Kunststoffolien, und Druckfarben mit hohem Farbzug eine stärkere Greiferfeder eingebaut werden kann, um die Haltekräfte zu erhöhen. Wenn es dagegen bei dünneren Papieren zum Durchschlagen des Papiers beim Greiferschluß kommt, kann dies durch den Einbau von schwächeren Federn verhindert werden. Durch die schwachen Federn werden außerdem die Belastungen in der Maschine reduziert, wodurch der Verschleiß an den Maschinenteilen verringert wird. Bei Papierverspannungen bzw. größerem Farbzug in bestimmten Papierbogenbereichen können die Bogengreifer eines Zylinders mit unterschiedlich starken Federn ausgerüstet werden. Zur Erreichung des gleichen Zieles bzw. zur Unterstützung dieses Zieles können bei entfernten Greiferfedern auch die Greiferauflagen leicht ausgetauscht werden, um die Oberflächenstruktur der Greiferauflage an unterschiedliche Qualitäten der Bedruckstoffe anzupassen oder die Greiferauflagen bei Verschleiß auszuwechseln. Solche Arbeiten werden üblicherweise von einem Monteur durchgeführt, können nunmehr aber auch vom Drucker ausgeführt werden. Die Erfindungsmerkmale ermöglichen somit die Anpassung der Bogengreifer an die Auftragsstruktur der Druckerei und erleichtern eventuelle Reparaturen.

Ermöglicht wird der schnelle Aus- und Einbau der Greiferfedern vor allem durch die Ausbildung der lösbaren Haltemittel zwischen dem demontierbaren Widerlager der Greiferfeder und dem Befestigungsteil für dieses Widerlager an der Maschine. Bevorzugt wird die Ausbildung der Erfindungsmerkmale an dem Widerlager, mit dem sich die Greiferfeder an dem Greifergehäuse abstützt. Für die Gestaltung der lösbaren Haltemittel sind vorzugsweise die im Patentanspruch 1 genannten Ausbildungsmerkmale in Verbindung mit Bajonettverschlüssen, Steckkupplungen vergleichbarer Bauart und anderen Schnellkupplungen geeignet, worauf das Merkmal des Patentanspruches 2 gerichtet ist. Der Anspruch 3 enthält eine einfache Ausführungsform einer solchen Ausbildung.

Das Widerlager kann entweder mit üblichem Werkzeug oder auch mit einem Spezialwerkzeug, welches nur bei fixiertem Widerlager angesetzt bzw. abgenommen werden kann, montierbar und demontierbar sein. Solche Spezialwerkzeuge sind an sich bei Druckmaschinen gebräuchlich.

Mit dem Werkzeug wird die Greiferfeder zusammengedrückt, so daß durch Drehen über einen bestimmten Winkel von weniger als 360 Grad die an dem Zapfenteil vorspringenden Nocken hinter die Anschlagflächen der Ausnehmung positioniert werden. Durch Entlasten der Feder rasten die Nocken dann in eine Vertiefung der Anschlagflächen ein, so daß das Widerlager fixiert ist.

Wie sich später noch aus der Erläuterung eines Ausführungsbeispieles ergibt, kann der Zapfenteil entweder am Körper des Greiferfingers oder am Greifergehäuse und entsprechend umgekehrt die Ausnehmung mit den Anschlagflächen entweder am Greifergehäuse oder am Körper der Greiferfeder vorgesehen sein. Eine Ausbildung der Erfindungsmerkmale an beiden Widerlagern der Greiferfeder ist ebenfalls denkbar.

Ausführungsbeispiele der Erfindung sind auf der Zeichnung dargestellt. Es zeigen:
- Figur 1: eine Seitenansicht eines Bogengreifers an einem teilweise im Querschnitt dargestellten Zylinder,
- Figur 1a: eine im Maßstab gegenüber Figur 1 vergrößerte Seitenansicht des inneren Verschlußteiles und einen vertikalen Schnitt durch das äußere Verschlußteil,
- Figur 2: eine Draufsicht auf das äußere Verschlußteil gemäß Figur 1a,
- Figur 2a: eine Draufsicht entsprechend Figur 2 mit dem inneren Verschlußteil im gelösten Zustand,
- Figur 2b: eine Draufsicht entsprechend Figur 2a im Verschlußzustand,
- Figur 3: eine Seitenansicht des inneren Verschlußteiles eines von den Figuren 2a - 2b abweichenden Ausführungsbeispieles,
- Figur 3a: eine Draufsicht auf das zu Figur 3 komplementäre äußere Verschlußteil,
- Figur 3b: eine Draufsicht gemäß Figur 3a mit dem inneren Verschlußteil in Verschlußstellung und
- Figur 4: eine Darstellung gemäß Figur 1 bei entfernten Greiferfedern.

Der Bogengreifer nach dem Ausführungsbeispiel besteht aus dem Greiferfinger 1, der Greiferauflage 2 und dem Greifergehäuse 3. Das Greifergehäuse 3 ist auf einer parallel zur Hauptachse des Zylinders 4 verlaufenden Welle 5 mittels Lagerstellen 23 angeordnet. Sein Bewegungsablauf wird im Arbeitstakt der Maschine gesteuert, wobei der Greiferrand des Bogens 6 zwischen dem Greiferfinger 1 und der mittels Schrauben 7 an dem Zylinder 4 befestigten Greiferauflage 2 erfaßt (Figur 1) oder freigegeben wird. Die Schließbewegung des Greiferfingers 1 wird durch einen einstellbaren Anschlag 8 am Greifergehäuse 3 im Zusammenwirken mit einem Gegenanschlag 9 begrenzt. Die Öffnungsbewegung des Greiferfingers 1 erfolgt gegen die Wirkung der Greiferfeder 10, die als Schraubenfeder ausgebildet ist und sich mit ihren Enden einerseits gegen ein Widerlager 11 am Gegenschlag 9, sowie andererseits gegen ein Widerlager 12 am Greifergehäuse 3 abstützt. Das Widerlager 11 am Gegenanschlag 9 ist durch eine Ausnehmung gebildet, in die das eine Ende der Greiferfeder 10 eingesetzt ist. Das Widerlager 12 an dem Greifergehäuse 3 für das andere Ende der Greiferfeder 10 weist demgegenüber einen Bajonettverschluß aus einem äußeren, am Widerlager 12 selbst ausgebildeten Verschlußteil 12a und einem losen Verschlußteil 12b auf, die beide komplementär ausgebildete Ausnehmungen bzw. Vorsprünge aufweisen, so daß sie ineinandersteckbar und durch Verdrehung miteinander verriegelbar bzw. durch Verdrehung in Gegenrichtung entriegelbar sind, wobei sich das zugekehrte Ende der Greiferfeder 10 gegen das innere Verschlußteil 12b abstützt, welches mit einem Zapfenansatz 13 (Figur 1a) in die Greiferfeder 10 hineinragt und diese dadurch gegen seitliches Verrutschen sichert.

Gemäß dem Ausführungsbeispiel in den Figuren 2, 2a und 2b ist ein in der Draufsicht rundes inneres Verschlußteil 12b an zwei sich vorzugsweise diametral gegenüberliegenden Stellen mit einem sich radial erstreckenden Vorsprung 14 und das äußere, am Greifergehäuse 3 ausgebildete Verschlußteil 12a mit einer Durchgangsöffnung 15 versehen, die in der Draufsicht zu den Vorsprüngen 14 komplementär profilierte Ausnehmungen 16 geringfügig größerer Abmessungen aufweist, so daß das innere Verschlußteil 12b mit den Vorsprüngen 14 leicht hindurchgesteckt werden kann. Auf den Vorsprüngen 14 ist jeweils ein weiterer, kleiner bemessener Vorsprung 17 vorgesehen, der mit komplementär profilierten Ausnehmungen 18 am Umfang der Durchgangsöffnung 15 zusammenwirkt, wobei diese letzteren Ausnehmungen 18 zu den Ausnehmungen 16 winkelversetzt angeordnet sind, beispielsweise um 90 Grad, wie es in der Figur 2 dargestellt ist. Das innere Verschlußteil 12b wird gemäß der Darstellung in der Figur 2a von außen (oben) durch die Durchgangsöffnung 15 eingesetzt und mit den Vorsprüngen 14 durch die Ausnehmungen 16 gegen die Wirkung der Greiferfeder 10 hindurchgedrückt, bis sich die Vorsprünge 14 unterhalb des äußeren Verschlußteiles 12a an dem Greifergehäuse 3 befinden, so daß das innere Verschlußteil 12b gegenüber dem äußeren Verschlußteil 12a verdreht werden kann. Diese Verdrehung erfolgt bis in die Position gemäß der Darstellung in der Figur 2b, so daß die kleineren Vorsprünge 16 mit den Ausnehmungen 18 in Überdeckung liegen und durch die Spannung der Greiferfeder 10 in diese Ausnehmungen 18 einrasten. In dieser Stellung untergreifen die größeren Vorsprünge 14 den Rand der Durchgangsöffnung 15 im äußeren Verschlußteil 12a. Für diese Handhabung kann das innere Verschlußteil 12b Vorkehrungen zum Ansetzen eines gebräuchlichen Werkzeuges oder eines Spezialwerkzeuges aufweisen. Dargestellt ist auf der Zeichnung eine an der Stirnseite angeordnete zentrale Bohrung 19 geringer Tiefe mit zwei sich gegenüberliegenden, radial erstreckenden Ausnehmungen 20, so daß ein Spezialwerkzeug benutzt werden kann, welches einen Zylinderstift zur Führung des inneren Verschlußteiles 12b beim Einsetzen und seitliche Ansätze, die in die Ausnehmungen 20 einfassen, zur Übertragung der Drehbewegung vom Werkzeug auf das innere Verschlußteil 12b aufweist.

In den Figuren 3, 3a und 3b ist eine abweichende Ausbildung des inneren Verschlußteiles 12b (Figur 3) und des äußeren Verschlußteiles 12a (Figur 3a) dargestellt. Ein in der Draufsicht rundes Verschlußteil 12a weist an der Unterseite den Zapfenansatz 13 auf, der in das zugekehrte Ende der Greiferfeder 10 eingreift. Zwei sich diametral gegenüberliegende und radial erstreckende Vorsprünge 14 am Verschlußteil 12b weisen in der Draufsicht ein rechteckiges Profil auf. Auf einem dieser Vorsprünge 14 ist ein Zapfen 21 angeordnet. Das am Greifergehäuse 3 ausgebildete Verschlußteil 12a weist eine Durchgangsöffnung 15 mit zwei in Übereinstimmung mit den Vorsprüngen 14 profilierten Ausnehmungen 16 auf, und winkelversetzt zu diesen Ausnehmungen 16 ist in dem äußeren Verschlußteil 12a wenigstens eine Bohrung 22 vorgesehen, die den Zapfen 21 am inneren Verschlußteil 12b aufnehmen kann. Dargestellt sind zwei sich diametral gegenüberliegende Bohrungen 22, so daß das innere Verschlußteil 12b zur Herstellung der Verschlußlage sowohl in die eine als auch in die andere Richtung verdreht werden kann, um den Zapfen 21 in eine der beiden Bohrungen 22 des äußeren Verschlußteiles 12a einrasten zu lassen. Die Verschlußstellung ist in Figur 3b dargestellt.

Die Figur 4 zeigt den Bogengreifer bei entfernter Greiferfeder in geöffneter Stellung. Sie veranschaulicht den Vorteil der leichten Auswechselbarkeit der Greiferauflage 2 bei entfernten Greiferfedern. Die die Greiferauflage 2 haltenden Schrauben 7 sind bei abgeschwenkten Greifergehäuse 3 leicht zugänglich.

### BEZUGZEICHENLISTE

- 1: Greiferfinger
- 2: Greiferauflage
- 3: Greifergehäuse
- 4: Zylinder
- 5: Welle
- 6: Bogen
- 7: Schraube
- 8: Anschlag
- 9: Gegenanschlag
- 10: Greiferfeder
- 11: Widerlager
- 12: Widerlager
- 12a: äußeres Verschlußteil
- 12b: inneres Verschlußteil
- 13: Zapfenansatz
- 14: Vorsprung
- 15: Durchgangsöffnung
- 16: Ausnehmung
- 17: Vorsprung
- 18: Ausnehmung
- 19: Bohrung
- 20: Ausnehmung
- 21: Zapfen
- 22: Bohrung
- 23: Lagerstellen

## Patentansprüche

1. Bogengreifer für Bogenrotationsdruckmaschinen, bestehend aus einem Greiferfinger und einer Greiferauflage, gegen die der Greiferfinger im Arbeitstakt der Maschine unter der Wirkung einer Greiferfeder anschwenkbar und gegen die Wirkung dieser Greiferfeder abschwenkbar ist, die sich einerseits gegen ein Widerlager am Greiferfinger und andererseits gegen ein Widerlager an einem Greifergehäuse abstützt, wobei wenigstens eines dieser Widerlager durch voneinander lösbare Haltemittel fixiert ist, die im gegenseitigen Eingriff stehen und am Widerlager sowie an dem Maschinenteil ausgebildet sind, an dem das Widerlager befestigt ist,
**dadurch gekennzeichnet,**
daß die lösbaren Haltemittel durch ein inneres Verschlußteil (12b) und ein äußeres Verschlußteil (12a) eines Bajonettverschlusses gebildet sind, die eineinander hintergreifende, durch eine Bewegung des einen Verschlußteils (12b) gegen die Wirkung der Greiferfeder (10) und partieller Drehung dieses Verschlußteiles miteinander in Eingriff bringbare Vorsprünge (14) des einen Verschlußteiles und Halteflächen für diese Vorsprünge am anderen Verschlußteil aufweisen.

2. Bogengreifer nach Anspruch 1,
**dadurch gekennzeichnet,**
daß das innere Verschlußteil (12b) das Widerlager für die Greiferfeder (10) bildet und an seinem Umfang sich radial erstreckende Vorsprünge (14) aufweist, die in eine Durchgangsöffnung (15) des äußeren am Greiferfinger (1) ausgebildeten Verschlußteils (12a) einsteckbar sind, welches korrespondierende Ausnehmungen (16) für die Vorsprünge (14) und im Anschluß an diese Durchgänge die ringsegmentförmigen Anschlagflächen für die Vorsprünge aufweist.

3. Bogengreifer nach den Ansprüchen 1 und 2,
**dadurch gekennzeichnet,**
daß zwei Vorsprünge (14) und zwei Ausnehmungen (16) in spiegelbildlich symmetrischer Lage zueinander vorgesehen sind.

## Claims

1. Sheet gripper for sheet-fed rotary printing presses, said sheet gripper having a gripper finger and a gripper support, the gripper finger being swingable, in operating phase with the printing press, under the action of a gripper spring, into engagement with the gripper support and against the action of the gripper spring, out of engagement with the gripper support, said gripper spring at one end thereof being supported against a counter-bearing at the gripper finger and at the other end thereof being supported against a counter-bearing at a gripper housing, whereby at least one of the counter-bearings is fixed by holding means which are separable from one another and in engagement with one another, said holding means being disposed on the counter-bearing as well as on a part of the printing press wherein the counter-bearing is mounted,
**characterized**
in that said separable holding means are formed of an inner locking part (12b) and an outer locking part (12a) forming a bayonet lock, at least one of said locking parts having projections (14) and the other of said locking parts having holding surfaces for said projections (14), said projections and said holding surfaces being engageable with one another by a movement of said one locking part (12b) against the action of the gripper spring (10) and by a partial rotation of said one locking part (12b).

2. Sheet gripper according to Claim 1,
**characterized**
in that the inner locking part (12b) forms the counter-bearing for the gripper spring (10) and has radially extending projections (14) on the periphery thereof, said projections (14) being insertable into a through-opening (15) formed in the outer locking part (12a), said outer locking part (12a) being disposed on the gripper finger (1) and being formed with recesses (16) complementary to said projections (14) and behind said through-opening (15) having segment-shaped stop surfaces for said projections (14).

3. Sheet gripper according to Claims 1 and 2,
**characterized**
in that two projections (14) and two recesses 16 are disposed in mirror-image symmetrical positions with respect to one another.

## Revendications

1. Preneur de feuille pour presses rotatives à imprimer des feuilles, se composant d'un doigt de preneur et d'un appui destiné au preneur et contre lequel le doigt du preneur est rabattable par la force d'un ressort de preneur au rythme de travail de la machine et relevable contre la force de ce ressort qui prend appui d'une part contre une assiette située sur le doigt du preneur et d'autre part contre une assiette réalisée sur une enveloppe du preneur, au moins l'une de ces assiettes étant fixée par des organes de retenue qui peuvent être démontés les uns des autres, qui sont en prise mutuelle et sont réalisés sur l'assiette ainsi que sur l'élément de la machine sur lequel l'assiette est fixée, caractérisé en ce que les organes démontables de retenue sont formés d'un élément intérieur (12b) et d'un élément extérieur (12a) d'une fermeture à baïonnette qui comportent des saillies (14) de l'un des éléments de fermeture et des surfaces de retenue prévues sur l'autre élément de fermeture et destinées à ces saillies, ces saillies et surfaces de retenue s'imbriquant les unes dans les autres et se mettant en prise par un mouvement de l'un des éléments de fermeture (12b) contre la force du ressort (10) du preneur et par une rotation partielle de cet élément de fermeture.

2. Preneur de feuille selon la revendication 1, caractérisé en ce que l'élément intérieur de fermeture (12b) forme l'assiette du ressort (10) du preneur et comporte à la circonférence des avancées (14) orientées radialement et pouvant pénètrer dans un trou de passage (15) de l'élément extérieur de fermeture (12a) qui est réalisé sur le doigt du preneur (1) et qui comporte des entailles correspondantes (16) pour ces avancées (14) et, dans le prolongement de ces passages, les surfaces de butée en forme de segments anulaires qui sont destinées à ces avancées.

3. Preneur de feuille selon les revendications 1 et 2, caractérisé en ce que deux avancées (14) et deux entailles (16) sont prévues en positions symétriquement inverses.
